# EUROPÄISCHE PATENTSCHRIFT

(11) **EP 3 398 725 B1**
(45) Veröffentlichungstag und Bekanntmachung des Hinweises auf die Patenterteilung: **07.09.2022**
(21) Anmeldenummer: 18159962.2
(22) Anmeldetag: 05.03.2018
(51) Int. Cl.: B25F 5/00

(54) **OSZILLIEREND ANTREIBBARES HANDWERKZEUG UND VERFAHREN ZUM BETREIBEN EINES SOLCHEN**
OSCILLATING DRIVEABLE HANDHELD TOOL AND METHOD FOR OPERATING SAME
OUTIL À MAIN OSCILLANT POUVANT ÊTRE ENTRAÎNÉ ET PROCÉDÉ DE FONCTIONNEMENT D'UN TEL OUTIL

(30) Priorität: 07.04.2017 DE 102017107485
(43) Veröffentlichungstag der Anmeldung: 07.11.2018
(73) Patentinhaber: C. & E. Fein GmbH, 73529 Schwäbisch Gmünd-Bargau (DE)
(72) Erfinder: Kress, Christof, 73779 Deizisau (DE); Rinckleb, Ulf, 73485 Unterschneidheim (DE); Wohlfrom, Christoph, 73540 Heubach (DE)
(74) Vertreter: Wallinger Ricker Schlotter Tostmann

(56) Entgegenhaltungen:
- WO-A1-2015/197753
- WO-A1-2016/127936
- WO-A2-2014/072044
- DE-A1-102007 014 891
- US-A1- 2012 318 545

## Beschreibung

Die Erfindung betrifft ein oszillierend antreibbares Handwerkzeug, mit einem Antrieb zum oszillierenden Antrieb eines Werkzeugs, und mit mindestens einem Vibrationssensor zur Überwachung von Vibrationen, dessen Ausgangssignale einer Steuereinheit zugeführt sind.

Ein derartiges Handwerkzeug ist aus der DE 10 2007 014 891 A1 bekannt.

Hierbei sollen mittels zur Ermittlung der Vibrationsbelastung von Personen mittels einer Messeinrichtung die auftretenden Beschleunigungen ermittelt werden und nach Überschreiten eines vorgegebenen Grenzwertes gegebenenfalls eine Abschaltung des Handwerkzeugs durchgeführt werden.

Allerdings erfolgt dies im Wesentlichen, indem die Vibrationen über eine längere Betriebsdauer des Werkzeugs erfasst und aufsummiert werden, und dann, wenn ein zeitgewichteter vorgegebener Grenzwert erreicht wird, eine Abschaltung durchgeführt wird.

Es ist hierbei nicht vorgesehen, während des laufenden Betriebs eine Abschaltung vorzunehmen, wenn ein bestimmter Grenzwert für Vibrationen überschritten wird. Gemäß der WO 2015/197753 A1 ist es ferner bekannt, bei einer Handwerkzeugmaschine in Form eines Bohrhammers einen Sensor zur Erfassung von Vibrationswerten zu verwenden, um bei Überschreiten eines vorgegebenen Grenzwertes die Ausgangsleistung des Handwerkzeugs zu reduzieren.

Aus der WO 2014/072044 A2 und der WO 2016/127936 A1 ist es außerdem bekannt, die Maschine nach Erreichen einer kumulieren Vibrationsbelastung, auszuschalten, um den Nutzer vor einer übermäßigen Vibrationsbelastung zu schützen.

Die US 2012/0318545 A1 zeigt ein Handwerkzeug gemäß dem Oberbegriff des Anspruchs 1 und ein Verfahren gemäß dem Oberbegriff des Anspruchs 15 der vorliegenden Erfindung, bei dem die Drehzahl oder der Strom reduziert wird, wenn die auftretenden Vibrationen zu groß werden. Diese Reduzierung kann durch den Nutzer jedoch mittels eines Schalters überbrückt werden.

Vor diesem Hintergrund liegt der Erfindung die Aufgabe zugrunde, ein oszillierend antreibbares Handwerkzeug und ein Verfahren zum Betreiben eines solchen anzugeben, wobei eine Überwachung der im Betrieb auftretenden Vibrationen durchgeführt wird und bei Überschreiten eines vorgegebenen Grenzwertes eine Begrenzung erfolgt, um das Ausmaß der Vibrationen für einen Benutzer auf physiologisch zulässige Werte zu reduzieren.

Diese Aufgabe wird bei einem oszillierend antreibbaren Handwerkzeug mit einem Antrieb zum oszillierenden Antrieb eines Werkzeugs, mit mindestens einem Vibrationssensor zur Überwachung von Vibrationen, dessen Ausgangssignale einer Steuereinheit zugeführt sind, dadurch gelöst, dass die Steuereinheit dazu ausgebildet ist, aus den Ausgangssignalen des Vibrationssensors einen Vibrationskennwert abzuleiten und dann, wenn der Vibrationskennwert einen Maximalwert überschreitet, den Antrieb auszuschalten und anschließend automatisch erneut zu starten.

Hinsichtlich des Verfahrens wird die Aufgabe der Erfindung ferner durch ein Verfahren zum Betreiben eines oszillierend antriebbaren Handwerkzeugs mit den folgenden Schritten gelöst:
- Starten eines oszillierenden Antriebs;
- zyklische Messung der Beschleunigung in drei Raumrichtungen;
- Berechnen eines Vibrationskennwertes aus den Beschleunigungswerten in drei Raumrichtungen;
- Anhalten des Antriebs, sofern der Vibrationskennwert einen vorgegebenen Maximalwert überschreitet; und
- erneutes Starten des oszillierenden Antriebs nach Ablauf einer vorgegebenen Zeit.

Die Aufgabe der Erfindung wird auf diese Weise gelöst.

Erfindungsgemäß ist eine sorgfältige Überwachung gewährleistet, dass das Handwerkzeug nicht mit zu starken Vibrationen betrieben wird, die einen physiologisch unbedenklichen Grenzwert überschreiten. Da der Antrieb nach dem Ausschalten automatisch erneut gestartet wird, kann die Begrenzung der Vibrationen in einem gewissen Maß für den Benutzer unmerklich erfolgen.

Hierzu kann die Steuereinheit etwa dazu ausgebildet sein, den Antrieb nach einer Abschaltung innerhalb einer Zeitspanne, die im Bereich von 2 Sekunden bis 0,2 Sekunden liegt, vorzugsweise zwischen 1,5 und 0,5 Sekunden liegt, besonders bevorzugt zwischen 1,2 und 0,8 Sekunden liegt, wieder zu starten, vorzugsweise im Sanftanlauf, vorzugsweise bis auf eine voreingestellte Oszillationsfrequenz von bis zu 25000 1/min.

Wenn der automatische Neustart des Antriebs nach einer so kurzen Zeitdauer erfolgt, kann der erneute Anlauf weitgehend unbemerkt für den Benutzer erfolgen, insbesondere wenn der Anlauf im Sanftanlauf erfolgt, d.h. mit im Zeitablauf zunehmender Beschleunigung.

In vorteilhafter Weiterbildung der Erfindung ist die Abtastrate zur Ermittlung des Vibrationskennwerts größer als die maximale Oszillationsfrequenz des Antriebs, wobei das Verhältnis zwischen der Abtastrate und der maximalen Oszillationsfrequenz vorzugsweise größer als 2 ist.

Auf diese Weise ist eine ausreichend häufige Abtastung zur Ermittlung des Vibrationskennwerts gewährleistet, um auch bei unterschiedlich großen maximalen Oszillationsfrequenzen die Erfassung des Vibrationskennwertes sicherzustellen.

Gemäß einem weiteren Merkmal der Erfindung ist der Antrieb mit einem Antriebsmotor zur Erzeugung einer drehoszillierenden Antriebsbewegung einer Werkzeugspindel, an der ein Werkzeug festlegbar ist, um eine feste Achse ausgebildet, wobei die Antriebsbewegung der Werkzeugspindel vorzugsweise mit einem geringen Verschwenkwinkel im Bereich von 0,5° bis 5° und vorzugsweise mit einer hohen Oszillationsfrequenz von bis zu 25000 1/min erfolgt, und wobei der Antriebsmotor zur Erzeugung der drehoszillierenden Antriebsbewegung vorzugsweise mit einem Oszillationsgetriebe gekoppelt ist.

Üblicherweise besteht der Antrieb aus einer Kombination eines Antriebsmotors und eines Oszillationsgetriebes, das die Drehbewegung der Motorwelle des Antriebsmotors in die gewünschte drehoszillierende Antriebsbewegung der Werkzeugspindel um ihre Längsachse umsetzt. Grundsätzlich sind jedoch auch Antriebe denkbar, bei welchen die drehoszillierende Antriebsbewegung der Werkzeugspindel unmittelbar von einem Hydraulikmotor, etwa in Form eine Drehflügelmotors erzeugt wird, der von einem Hydraulikgenerator mit oszillierender Fluidenergie angetrieben wird, wie dies beispielsweise aus der WO 2015/071304 A1 bekannt ist.

Gemäß einer weiteren Ausgestaltung der Erfindung ist der Antrieb als Baugruppe ausgebildet, die mit einem Gehäuse des Handwerkzeugs über mindestens ein vorzugsweise elastisches Dämpfungselement gekoppelt ist.

Bei einer derartigen Ausgestaltung ist die Begrenzung der Vibrationen auf einen vorgegebenen Maximalwert besonders wirksam. Handwerkzeuge, bei denen der Antrieb vibrationsentkoppelt vom Gehäuse angeordnet ist, sind grundsätzlich bekannt, vergleiche z.B. WO 2015/140029 A1.

Gemäß einer weiteren Ausgestaltung der Erfindung ist der Vibrationssensor mit dem Gehäuse starr verbunden.

Auf diese Weise können die Vibrationen unmittelbar erfasst werden, selbst wenn der Antrieb mittels elastischer Dämpfungselemente vibrationsmäßig entkoppelt mit dem Gehäuse verbunden ist.

Vorzugsweise ist der Vibrationssensor auf einer Elektronikplatine aufgenommen, die mit dem Gehäuse starr verbunden ist.

Weiter bevorzugt ist der Vibrationssensor als Beschleunigungssensor ausgebildet, der drei zueinander senkrechte Sensorrichtungen erfasst.

Auf diese Weise kann als Vibrationssensor ein herkömmlicher Beschleunigungssensor verwendet werden.

Gemäß einer weiteren Ausgestaltung der Erfindung ist der Vibrationssensor so ausgerichtet, dass zumindest eine Sensoreinrichtung winkelmäßig versetzt, vorzugsweise um 45°, gegenüber einer Hauptrichtung der Vibrationen angeordnet ist.

Diese Maßnahme hat den Vorteil, dass preisgünstigere Vibrationssensoren verwendet werden können, die nur für eine geringere maximale Vibration ausgelegt sind. Wegen der winkelmäßig versetzten Anordnung gegenüber der Hauptvibrationsrichtung sind die erfassten Vibrationswerte geringer. Ist die Sensorrichtung um 45° zur Hauptvibrationsrichtung ausgerichtet, so wird von den zugeordneten Achsen jeweils nur ein Wert erfasst, der der tatsächlichen Beschleunigung dividiert durch Wurzel 2 entspricht, also etwa nur das 0,7-fache. Somit können kostengünstigere Vibrationssensoren verwendet werden.

Gemäß einer weiteren Ausgestaltung der Erfindung ist die Steuereinrichtung dazu ausgebildet, die Ausgangssignale des Vibrationssensors für die drei Sensorrichtungen gesondert auszuwerten und vorzugsweise zu glätten und filtern und daraus ein Summensignal zu berechnen, das als Vibrationskennwert verwendet wird.

Eine derartige Auswertemethode ist besonders präzise, da alle Sensorrichtungen genutzt werden.

Gemäß einer weiteren Ausgestaltung der Erfindung ist die Steuereinrichtung dazu ausgebildet, die Ausgangssignale des Vibrationssensors zunächst gleichzurichten und zu mitteln, bevor daraus der Vibrationskennwert berechnet wird.

Hierdurch ergibt sich eine besonders zuverlässige Ermittlung des Vibrationskennwerts.

Gemäß einer weiteren Ausgestaltung der Erfindung ist die Steuereinrichtung dazu ausgebildet, für jedes Ausgangssignal des Vibrationssensors betreffend jede Sensorrichtung das Quadrat zu bilden und als Vibrationskennwert die Wurzel aus der Summe der jeweils mit einem Faktor gerichteten Quadrat dazu verwenden.

Da die Vibration mit der Beschleunigung einhergeht und die Beschleunigung proportional zum Quadrat der vom Vibrationssensor erfassten Geschwindigkeitswerte ist, ergibt sich durch eine derartige Auswertung eine besonders korrekte Annäherung an die tatsächlichen Verhältnisse bei Vibrationen.

Gemäß einer weiteren Ausgestaltung der Erfindung wird ein modifizierter Vibrationskennwert verwendet, der von einer Ausgangsleistung des Handwerkzeugs abhängig ist, vorzugsweise von der Oszillationsfrequenz und einer Aufnahmeleistung des Antriebsmotors abhängig ist.

Auf diese Weise kann der physiologische Zusammenhang ausgenutzt werden, dass bei niedrigeren Oszillationsfrequenzen größere Beschleunigungen als bei höheren Oszillationsfrequenzen erträglich sind. Entsprechendes gilt für eine erhöhte Ausgangsleistung, d.h. je höher die Ausgangsleistung bzw. Leistungsaufnahme des Antriebs, desto geringer sind die zulässigen Vibrationsgrenzwerte.

Hierzu ist vorzugsweise ein Mittel zur Messung der Drehzahl des Antriebsmotors vorgesehen, wobei die Steuereinrichtung ferner dazu ausgebildet ist, aus der Drehzahl des Antriebsmotors einen Proportionalitätsfaktor zu berechnen, mit dem der aus den Ausgangssignalen berechnete Vibrationskennwert gewichtet wird, um einen drehzahlgewichteten Vibrationskennwert zu erhalten, bei welchem bei Überschreiten des Maximalwerts die Abschaltung und das anschließende Starten des Antriebs erfolgt, wobei der Proportionalitätsfaktor vorzugsweise kleiner als 3, bevorzugt kleiner als 2 ist.

Auf diese Weise kann ein umgekehrt proportionaler Zusammenhang zwischen der Drehzahl des Antriebsmotors und den zulässigen maximalen Vibrationswert verwendet werden.

In zusätzlicher Weiterbildung dieser Ausführung ist ferner ein Mittel zur Messung der Stromaufnahme des Antriebsmotors vorgesehen, vorzugsweise durch Messung des Phasenstroms, wobei die Steuereinrichtung dazu ausgebildet ist, eine drehzahlgewichtete Stromaufnahme des Antriebsmotors zu berechnen, bei welcher ein von der Drehzahl abgeleiteter Proportionalitätsfaktor verwendet wird, der vorzugsweise zwischen 1,2 und 2,7 liegt, bevorzugt zwischen 1,5 und 2,5, wobei die drehzahlgewichtete Stromaufnahme als zusätzliches Abschaltkriterium zum drehzahlgewichteten Vibrationskennwert verwendet wird und eine Abschaltung nur dann erfolgt, wenn sowohl der drehzahlgewichtete Vibrationskennwert einen vorbestimmten Maximalwert überschreitet, als auch die drehzahlgewichtete Stromaufnahme des Antriebsmotors einen vorbestimmten Maximalwert überschreitet.

Auf diese Weise können sowohl eine Abhängigkeit der maximal zulässigen Vibration von der Drehzahl als auch von der Ausgangsleistung des Handwerkzeugs verwendet werden.

Der vorgegebene Maximalwert für den Vibrationskennwert oder den drehzahlgewichteten Vibrationskennwert liegt vorzugsweise bei mindestens 10 g (d.h. 10-fache Erdbeschleunigung) vorzugsweise bei mindestens 12 g.

Sofern ein drehzahlgewichteter Vibrationskennwert verwendet wird, so kann dieser tendenziell etwas höher liegen, etwa im Bereich zwischen 14 g und 16 g.

Es versteht sich, dass die vorstehend im Zusammenhang mit dem Handwerkzeug genannten Merkmale auch in Verbindung mit dem oben genannten Verfahren zum Betreiben eines oszillierend antreibbaren Handwerkzeugs verwendbar sind. Es versteht sich ferner, dass die vorstehend genannten und die nachstehend noch zu erläuternden Merkmale der Erfindung nicht nur in der jeweils angegebenen Kombination sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Fig. 1: eine perspektivische Darstellung eines erfindungsgemäßen Handwerkzeugs;
- Fig. 2: eine Darstellung des Handwerkzeugs gemäß Fig. 1 nach Abnahme eines Teils des das Handwerkzeug umschließenden Gehäuses;
- Fig. 3: eine Seitenansicht des Handwerkzeugs gemäß Fig. 1;
- Fig. 4: einen Schnitt durch das Handwerkzeug gemäß Fig. 3 längs der Linie IV-IV;
- Fig. 5: eine perspektivische Ansicht des Vibrationssensors in vergrößerter Darstellung;
- Fig. 6: ein Ablaufdiagramm (Flow-Chart), das den grundsätzlichen Aufbau des Verfahrens zum Erfassen der Vibrationen mittels des Vibrationssensors und zur Berechnung des Vibrationskennwertes nebst Abschalten und Wiederanfahren im Falle einer Überschreitung des Grenzwertes zeigt;
- Fig. 7: ein Ablaufdiagramm, das die Berechnung des Vibrationskennwertes aus den einzelnen Beschleunigungswerten im Detail erläutert; und
- Fig. 8: ein Ablaufdiagramm für eine alternative Ausführung der Erfindung, bei welcher ein modifizierter Vibrationskennwert ermittelt und zur Abschaltung verwendet wird.

In Fig. 1 ist eine perspektivische Ansicht eines erfindungsgemäßen Handwerkzeugs dargestellt, das zum oszillierenden Antrieb eines Werkzeugs, etwa in Form eines Schleif-Schneid- oder Sägewerkzeugs ausgebildet ist.

Das insgesamt mit der Ziffer 10 bezeichnete Handwerkzeug weist ein Gehäuse 12 auf, dessen hinterer Bereich 14 von einer Hand umgriffen werden kann, um das Handwerkzeug 10 auf bequeme Weise in einer Hand halten zu können. An der Oberseite des Gehäuses ist ein Ein-/Ausschalter 16 erkennbar, der zum Ein- bzw. Ausschalten des Handwerkzeugs 10 dient. An der linken Längsseite des Griffbereichs 14 ist ein Stellrad 26 erkennbar, das zum Einstellen der Oszillationsfrequenz dient. Damit kann die Oszillationsfrequenz stufenlos zwischen 0 und etwa 20.000 Oszillationen pro Minute eingestellt werden.

Am dem Griffbereich 14 abgewandten vorderen Bereich ist oben ein Spannhebel 18 aufgenommen, der zum Schnellspannen eines Werkzeugs (nicht dargestellt) am äußeren Ende einer Werkzeugspindel 20 dient, die winklig aus dem vorderen Ende des Handwerkzeugs 10 nach unten hervorsteht. Die Werkzeugspindel 20 kann um ihre Längsachse 22 drehoszillierend angetrieben werden, wie durch einen Doppelpfeil 24 angedeutet ist. Der Verschwenkwinkel ist hierbei relativ gering (zwischen etwa 0,5° und 5°), während die Oszillationsfrequenz, wie vorstehend bereits erwähnt, bis zu etwa 20.000 Oszillationen pro Minute betragen kann.

Fig. 2 zeigt den näheren Aufbau des Handwerkzeugs 10 nach Abnahme des hinteren Gehäuseteils 14 im Griffbereich 14. Im mittleren Bereich des Handwerkzeugs 10 ist ein Antrieb 28 aufgenommen, der als selbsttragende Baueinheit ausgebildet ist und einen Antriebsmotor und ein Oszillationsgetriebe umfasst, wie nachfolgend noch anhand von Fig. 4 näher beschrieben wird.

Im hinteren, der Werkzeugspindel 20 angewandten Bereich ist eine Elektronikplatine 19 erkennbar, auf der das Stellrad 26 aufgenommen ist, sowie eine zentrale Steuereinheit (nicht dargestellt) und ein Vibrationssensor 32.

Der nähere Aufbau des Handwerkzeugs 10 ist aus den Figuren 3 und 4 ersichtlich.

Aus Fig. 4 ist zu ersehen, dass der Antrieb 28 aus dem Antriebsmotor 34 und dem Oszillationsgetriebe 38 besteht. Die Motorwelle 36 des Antriebsmotors 34 treibt hierbei über einen Exzenter eine Oszillationsgabel des Oszillationsgetriebes 38 an und setzt somit eine Drehbewegung der Motorwelle 36 in eine drehoszillierende Antriebsbewegung der Werkzeugspindel 20 um ihre Längsachse um.

Der Antrieb 28 ist mit dem Antriebsmotor 34 und dem Oszillationsgetriebe 38 zusammen als selbsttragende Baueinheit ausgebildet, die über mehrere elastische Dämpfungselemente 40, 42, 44, 46 mit dem Gehäuse 12 gekoppelt ist.

Vibrationen, die vom Antrieb 28 bzw. vom an der Werkzeugspindel 20 aufgenommenen Werkzeug ausgehen, werden somit nur gedämpft auf den Griffbereich 14 des Gehäuses 12 übertragen.

In Fig. 4 ist ferner noch die Längsachse des Handwerkzeugs 10 erkennbar, die mit 48 bezeichnet ist, sowie die Hauptrichtung der Vibrationen v, die senkrecht zur Längsachse 48 steht.

Auf der Elektronikplatine 19 ist die zentrale Steuereinheit 30 aufgenommen, die einen Mikroprozessor umfasst, sowie der Vibrationssensor 32.

Der Vibrationssensor 32, der beispielsweise als Piezosensor ausgebildet sein kann, ist vergrößert in Fig. 5 dargestellt. Der Vibrationssensor 32 weist drei Sensorachsen x, y, z auf, die rechtwinklig zueinander in einem kartesischen Koordinatensystem angeordnet sind. Vorzugsweise ist der Vibrationssensor 32 derart auf der Elektronikplatine 29 montiert, dass die Sensorachsen x, y im Winkel vom 45° zur Hauptrichtung v der Vibrationen angeordnet sind, also um 45° gegenüber der Längsachse 48 des Handwerkzeugs 10 winkelmäßig versetzt sind.

Dies hat zur Folge, dass die in der Hauptrichtung v auftretenden Vibrationen nur abgeschwächt von den Sensorachsen x, y erfasst werden, nämlich um einen Faktor Wurzel 2 reduziert. Somit kann ein relativ preisgünstiger Vibrationssensor 32 verwendet werden, der nicht für sehr hohe Beschleunigungsgrenzwerte ausgelegt sein muss.

Das erfindungsgemäß verwendete Verfahren, um mittels des Vibrationssensors 32 gemessene Vibrationen des Handwerkzeugs 10 zu erfassen und um die Vibration des Handwerkzeugs 10 auf ein maximal zulässiges Maß zu begrenzen, wird nachfolgend anhand der Figuren 6 bis 8 näher erläutert.

Fig. 6 zeigt ein Ablaufdiagramm (Flow-Chart), aus dem das Grundprinzip des erfindungsgemäßen Verfahrens zu ersehen ist.

Nach dem Start bei 60 wird der Timer bei 62 auf 0 gesetzt (t = 0).

Anschließend wird bei 64 mittels des Vibrationssensors 32 die Beschleunigung in allen drei Sensorachsen vₓ, v_{y}, v_{z} gemessen.

Hieraus wird bei 66 ein resultierender Beschleunigungsvektor ermittelt, der anschließend bei 68 gefiltert wird, um hieraus einen Vibrationskennwert vk zu ermitteln.

Die Tastrate, mit der die Beschleunigungswerte vₓ, v_{y}, v_{z} bei 64 aufgenommen werden, beträgt etwa 1,5 kHz und ist etwa doppelt so groß wie die maximale Oszillationsfrequenz von etwa 20.000 1/min, was ca. 335 Hz entspricht.

Bei 70 wird anschließend abgefragt, ob die abgelaufene Zeit Δt größer als eine vorgegebene Zeitspanne von zum Beispiel 1 s ist.

Ist dies der Fall (y) so erfolgt der weitere Antrieb im Nennbetrieb, was bei 78 angedeutet ist. Bei der anschließenden Abfrage 80 wird geprüft, ob der bei 68 ermittelte Vibrationskennwert vk größer als der Maximalwert vkₘₐₓ ist. Hierbei kann es sich beispielsweise um 12,8 g (g = Erdbeschleunigung = 9,81 m/s²) handeln. Ist dies der Fall (y), so erfolgt eine Rückschleife 82 zurück zur Initialisierung bei 62. Ist dies nicht der Fall (n), so geht es weiter bei 74, d.h. mit einer Drehzahlregelung auf eine mittels des Stellrades 26 eingestellte Drehzahl bzw. Oszillationsfrequenz. Von dort aus erfolgt eine Rückschleife 76 zurück zur Erfassung der Beschleunigungswerte bei 64.

Ist bei der Abfrage 70 die abgelaufene Zeit Δt kleiner als 1 s (n) so wird die Drehzahl bei 72 weiter gesteigert (Softstart/Hochlauf), bis die Maschine bei 74 in ihrer Drehzahl geregelt wird.

Aus Fig. 6 ist zu ersehen, dass dann, wenn der berechnete Vibrationskennwert vk größer als der vorgegebene maximale Vibrationskennwert vkₘₐₓ ist, der Antrieb angehalten wird und die Maschine wieder neu hochgefahren wird.

Somit kann eine Begrenzung der Vibrationen auf einen maximal zulässigen Wert elektronisch erfolgen, wobei dies für den Benutzer weitgehend unbemerkt ist, da das anschließende Wiederanfahren in einer Zeitdauer erfolgt, die kleiner als 1 s ist.

Fig. 7 zeigt das Ablaufdiagramm zur zyklischen Messung und Verarbeitung des Vibrationskennwertes vk. Dieses wird bei Fig. 6 praktisch zwischen 64 und 68 eingefügt. Die zyklische Messung und Verarbeitung des Vibrationskennwertes vk bei 90 beginnt gemäß Fig. 7 bei 92 mit der Messung der Beschleunigungswerte vₓ, v_{y}, v_{z} für die drei Sensorachsen x, y, z.

Anschließend werden bei 94 die Quadrate der Messwerte vₓ², v_{y}², v_{z}² ermittelt. Diese werden anschließend bei 96 für die einzelnen Sensorachsen gefiltert, so dass sich die Werte avₓ², av_{y}² av_{z}² ergeben. Bei 98 wird hieraus der Vibrationskennwert berechnet, indem vorzugsweise die Summe der Werte avₓ² + av_{y}² + av_{z}² gebildet wird und hieraus die Wurzel gezogen wird. Grundsätzlich könnten natürlich auch nur eine einzelne Achse oder zwei Achsen verwendet werden. Die Messgenauigkeit ist jedoch am höchsten, wenn sämtliche Sensorachsen x, y, z verwendet werden.

Nach der Berechnung bei 98 geht eine Schleife 100 zurück zum Beginn bei 92.

Wie vorstehend bereits erwähnt, ist die Abtastrate der Beschleunigungsmessung höher als die maximale Schwingungsfrequenz. Das Verhältnis ist größer als 2:1.

Eine Abwandlung des zuvor beschriebenen Verfahrens wird im Folgenden anhand von Fig. 8 erläutert.

Fig. 8 zeigt die zyklische Bestimmung eines modifizierten Vibrationskennwertes, bei welchem abgeschaltet wird, was mit 102 verdeutlicht ist. Bei 104 wird zunächst die Drehzahl n gemessen. Dies kann mittels eines gesonderten Drehzahlsensors erfolgen (nicht dargestellt). Da der Antriebsmotor jedoch als EC-Motor ausgebildet ist (elektronisch kommutierter Motor) ist der Steuerung grundsätzlich ohnehin die Frequenz bekannt, so dass ggf. auf einen zusätzlichen Drehzahlsensor verzichtet werden kann.

Bei 106 wird ein drehzahlproportionaler Vibrationskennwert vkn ermittelt. In den zuvor anhand von Fig. 7 ermittelten Vibrationskennwert vk geht hierbei die Drehzahl mit einem Proportionalitätsfaktor p1 ein, der kleiner als 2 ist.

Bei 108 wird zusätzlich die Stromaufnahme des Antriebsmotors 34 gemessen, was durch Messung des aktuellen Phasenstroms I erfolgt.

Bei 110 wird anschließend daraus ein drehzahlproportionaler Phasenstrom-Abschaltwert ermittelt, wobei die Drehzahl vorzugsweise mit einem Proportionalitätsfaktor p2 zwischen 1,5 und 2,5 eingeht.

Eine Abschaltung des Antriebs (vgl. Fig. 6, Abfrage 80) erfolgt dann, wenn der drehzahlgewichtete Vibrationskennwert vkn größer als der vorgegebene Maximalwert vknₘₐₓ ist und zusätzlich die drehzahlgewichtete Stromaufnahme Iₙ größer als die maximal vorgegebene Stromaufnahme Iₘₐₓ ist.

Dabei wird der Phasenstromabschaltwert Iₘₐₓ vorzugsweise aus einer Look-up-Tabelle ermittelt.

Auch der Maximalwert für den drehzahlgewichteten Vibrationskennwert vknₘₐₓ wird vorzugsweise aus einer Look-up-Tabelle ermittelt.

Der Abschaltwert vknₘₐₓ ist vorzugsweise etwas größer als im Falle des vereinfachten Verfahrens gemäß Fig. 6. In Folge der Drehzahlgewichtung liegt der Abschaltwert vknₘₐₓ vorzugsweise im Bereich von 14 g bis 16 g.

## Patentansprüche

1. Oszillierend antreibbares Handwerkzeug, mit einem Antrieb (28) zum oszillierenden Antrieb eines Werkzeugs, mit mindestens einem Vibrationssensor (32) zur Überwachung von Vibrationen, dessen Ausgangssignale (vₓ, v_{y}, v_{z}) einer Steuereinheit (30) zugeführt sind, die dazu ausgebildet ist, aus den Ausgangssignalen (vₓ, v_{y}, v_{z}) des Vibrationssensors (32) einen Vibrationskennwert (vk) abzuleiten und dann, wenn der Vibrationskennwert (vk) einen Maximalwert (vkₘₐₓ) überschreitet, den Antrieb (28) auszuschalten, **dadurch gekennzeichnet, dass** die Steuereinheit (30) dazu ausgebildet ist, den Antrieb (28) anschließend automatisch erneut zu starten.

2. Handwerkzeug nach Anspruch 1, **dadurch gekennzeichnet, dass** die Abtastrate (fr) zur Ermittlung des Vibrationskennwerts (vk) höher ist als die maximale Oszillationsfrequenz (fₘₐₓ) des Antriebs (28), wobei das Verhältnis zwischen der Abtastrate und der maximalen Oszillationsfrequenz (f_{T}/fₘₐₓ) vorzugsweise größer als 2 ist.

3. Handwerkzeug nach Anspruch 1 oder 2, **dadurch gekennzeichnet, dass** die Steuereinheit (30) dazu ausgebildet ist, den Antrieb (30) nach einer Abschaltung innerhalb einer Zeitspanne Δt, die im Bereich von 2 Sekunden bis 0,2 Sekunden liegt, vorzugsweise zwischen 1,5 Sekunden und 0,5 Sekunden liegt, besonders bevorzugt zwischen 1,2 Sekunden und 0,8 Sekunden liegt, wieder zu starten, vorzugsweise im Sanftanlauf, vorzugsweise bis auf eine voreingestellte Oszillationsfrequenz von bis zu 25000 1/min.

4. Handwerkzeug nach einem der vorhergehenden Ansprüche, **dadurch gekennzeichnet, dass** der Antrieb (28) mit einem Antriebsmotor (34) zur Erzeugung einer drehoszillierenden Antriebsbewegung einer Werkzeugspindel (20), an der ein Werkzeug festlegbar ist, um eine feste Achse (22) ausgebildet ist, wobei die Antriebsbewegung der Werkzeugspindel (20) vorzugsweise mit einem geringen Verschwenkwinkel im Bereich von 0,5° bis 5° und vorzugsweise mit einer hohen Oszillationsfrequenz von bis zu 25000 1/min erfolgt, und wobei der Antriebsmotor (34) zur Erzeugung der drehoszillierenden Antriebsbewegung vorzugsweise mit einem Oszillationsgetriebe (38) gekoppelt ist.

5. Handwerkzeug nach Anspruch 4, **dadurch gekennzeichnet, dass** der Antrieb (28) als Baugruppe ausgebildet ist, die mit einem Gehäuse (12) des Handwerkzeugs (10) über mindestens ein vorzugsweise elastisches Dämpfungselement (40, 42, 44, 46) gekoppelt ist.

6. Handwerkzeug nach Anspruch 4 oder 5, **dadurch gekennzeichnet, dass** der Vibrationssensor (32) mit dem Gehäuse (12) starr verbunden ist, wobei der Vibrationssensor (32) vorzugsweise auf einer Elektronikplatine (30) aufgenommen ist, die mit dem Gehäuse (12) starr verbunden ist.

7. Handwerkzeug nach einem der vorhergehenden Ansprüche, **dadurch gekennzeichnet, dass** der Vibrationssensor (32) als Beschleunigungssensor ausgebildet ist, der drei zueinander senkrechte Sensorrichtungen (x, y, z) erfasst.

8. Handwerkzeug nach Anspruch 7, **dadurch gekennzeichnet, dass** der Vibrationssensor (32) so ausgerichtet ist, dass zumindest eine Sensorrichtung (x, y) winkelmäßig versetzt, vorzugsweise um 45°, gegenüber einer Hauptrichtung (v) der Vibrationen angeordnet ist.

9. Handwerkzeug nach Anspruch 7 oder 8, **dadurch gekennzeichnet, dass** die Steuereinrichtung (30) dazu ausgebildet ist, die drei Ausgangssignale des Vibrationssensors für die Sensorrichtungen (x, y, z) gesondert auszuwerten und vorzugsweise zu glätten und zu filtern und daraus ein Summensignal zu berechnen, das als Vibrationskennwert (vk) verwendet wird, wobei die Steuereinrichtung (30) vorzugsweise dazu ausgebildet ist, das Summensignal aus den Ausgangssignalen (vₓ, v_{y}, v_{z}) für alle drei Sensorrichtungen (x, y, z) des Vibrationssensors (32) zu berechnen.

10. Handwerkzeug nach einem der vorhergehenden Ansprüche, **dadurch gekennzeichnet, dass** die Steuereinrichtung (30) dazu ausgebildet ist, die Ausgangssignale (vₓ, v_{y}, v_{z}) des Vibrationssensors (32) zunächst gleichzurichten und zu mitteln, bevor daraus der Vibrationskennwert (vk) berechnet wird.

11. Handwerkzeug nach Anspruch 7, 8, 9 oder 10, **dadurch gekennzeichnet, dass** die Steuereinrichtung (30) dazu ausgebildet ist, für jedes Ausgangssignal (vₓ, v_{y}, v_{z}) des Vibrationssensors (32) betreffend jede Sensorrichtung (x, y, z) das Quadrat zu bilden und als Vibrationskennwert (vk) die Wurzel aus der Summe der jeweils mit einem Faktor gewichteten Quadrate (avₓ² + av_{y}² + av_{z}²)^{1/2} zu verwenden.

12. Handwerkzeug nach einem der vorhergehenden Ansprüche, **dadurch gekennzeichnet, dass** ein modifizierter Vibrationskennwert verwendet wird, der von einer Ausgangsleistung des Handwerkzeugs (10) abhängig ist, vorzugsweise von der Oszillationsfrequenz (fₘₐₓ) und einer Aufnahmeleistung (P) des Antriebsmotors (34) abhängig ist.

13. Handwerkzeug nach Anspruch 12, **dadurch gekennzeichnet, dass** ein Mittel zur Messung der Drehzahl (n) des Antriebsmotors (34) vorgesehen ist, und dass die Steuereinrichtung (30) dazu ausgebildet ist, aus der Drehzahl (n) des Antriebsmotors einen Proportionalitätsfaktor (p1) zu berechnen, mit dem der aus den Ausgangssignalen (vₓ, v_{y}, v_{z}) berechnete Vibrationskennwert gewichtet wird, um einen drehzahlgewichteten Vibrationskennwert (vkn) zu erhalten, bei welchem bei Überschreiten des Maximalwerts (vknₘₐₓ) die Abschaltung und das anschließende Starten des Antriebs (28) erfolgt, wobei der Proportionalitätsfaktor (p1) vorzugsweise kleiner als drei ist, bevorzugt kleiner als zwei ist.

14. Handwerkzeug nach Anspruch 12 oder 13, **dadurch gekennzeichnet, dass** ein Mittel zur Messung der Drehzahl (n) des Antriebsmotors (34) vorgesehen ist, dass ein Mittel zur Messung der Stromaufnahme des Antriebsmotors (34), vorzugsweise durch Messung des Phasenstroms (I), vorgesehen ist, und dass die Steuereinrichtung (30) dazu ausgebildet ist, eine drehzahlgewichtete Stromaufnahme (In) des Antriebsmotors (34) zu berechnen, bei welcher ein von der Drehzahl (n) abgeleiteter Proportionalitätsfaktor (p2) verwendet wird, der vorzugsweise zwischen 1,2 und 2,7 liegt, bevorzugt zwischen 1,5 und 2,5, wobei die drehzahlgewichtete Stromaufnahme (In) als zusätzliches Abschaltkriterium zum drehzahlgewichteten Vibrationskennwert (vkn) verwendet wird und eine Abschaltung nur dann erfolgt, wenn sowohl der drehzahlgewichtete Vibrationskennwert (vkn) einen vorbestimmten Maximalwert (vknₘₐₓ) überschreitet, als auch die drehzahlgewichtete Stromaufnahme (In) des Antriebsmotors einen vorbestimmten Grenzwert (Iₘₐₓ) überschreitet, wobei vorzugsweise der vorgegebene Maximalwert (vkₘₐₓ) für den Vibrationskennnwert oder den drehzahlgewichteten Vibrationskennwert (vknₘₐₓ) bei mindestens 10 g, vorzugsweise zwischen 14 g und 16 g liegt.

15. Verfahren zum Betreiben eines oszillierend antreibbaren Handwerkzeugs, mit den folgenden Schritten:
- Starten eines oszillierenden Antriebs (28);
- zyklische Messung der Beschleunigung (vₓ, v_{y}, v_{z}) in drei Raumrichtungen;
- Berechnen eines Vibrationskennwertes (vk) aus den Beschleunigungswerten (vₓ, v_{y}, v_{z}) in den drei Raumrichtungen (x, y, z); und
- Anhalten des Antriebs, sofern der Vibrationskennwert (vk) einen vorgegebenen Grenzwert (vkₘₐₓ) überschreitet;
**gekennzeichnet durch**
- ein automatisches erneutes Starten des oszillierenden Antriebs (28) vor Ablauf einer vorgegebenen Zeit (Δt<t₁).

## Claims

1. Oscillating drivable hand tool, with a drive (28) for oscillating driving a tool, with at least one vibration sensor (32) for monitoring vibrations, whose output signals (vₓ, v_{y}, v_{z}) are fed to a control unit (30) that is adapted to derive a vibration characteristic value (vk) from the output signals (vₓ, v_{y}, v_{z}) of the vibration sensor (32) and then, when the vibration characteristic value (vk) exceeds a maximum value (vkₘₐₓ), to switch off the drive (28), **characterized in that** the control unit (30) is adapted to subsequently automatically restart the drive (28).

2. Hand tool according to claim 1, **characterized in that** the sampling rate (f_{T}) for determining the vibration characteristic value (vk) is higher than the maximum oscillation frequency (fₘₐₓ) of the drive (28), wherein the ratio between the sampling rate and the maximum oscillation frequency (f_{T}/fₘₐₓ) is preferably greater than 2.

3. Hand tool according to claim 1 or 2, **characterized in that** the control unit (30) is adapted to restart the drive (30) after a shutdown within a period Δt, which is in the range of 2 seconds to 0.2 seconds, preferably between 1.5 seconds and 0.5 seconds, more preferably between 1.2 seconds and 0.8 seconds, preferably with a soft start, preferably to a preset oscillation frequency of up to 25.000 rpm.

4. Hand tool according to one of the preceding claims, **characterized in that** the drive (28) with a drive motor (34) is formed about a fixed axis (22) for generating a rotationally oscillating drive movement of a tool spindle (20), on which a tool is fixable, wherein the drive movement of the tool spindle (20) preferably occurs with a small pivoting angle in the range of 0.5 ° to 5 ° and preferably with a high oscillation frequency of up to 25.000 rpm, and wherein the drive motor (34) to generate the rotationally oscillating drive movement is preferably coupled to an oscillating gear (38).

5. Hand tool according to claim 4, **characterized in that** the drive (28) is adapted as an assembly which is coupled to a housing (12) of the hand tool (10) via at least one preferably elastic damping element (40, 42,44, 46).

6. Hand tool according to claim 4 or 5, **characterized in that** the vibration sensor (32) is rigidly connected to the housing (12), wherein the vibration sensor (32) preferably is accommodated on an electronic circuit board (30) which is rigidly connected to the housing (12).

7. Hand tool according to one of the preceding claims, **characterized in that** the vibration sensor (32) is adapted as an acceleration sensor which detects three mutually perpendicular sensor directions (x, y, z).

8. Hand tool according to claim 7, **characterized in that** the vibration sensor (32) is aligned such that at least one sensor direction (x, y) is angularly offset, preferably by 45°, relative to a main direction (v) of the vibrations.

9. Hand tool according to claim 7 or 8, **characterized in that** the control unit (30) is adapted to evaluate the three output signals of the vibration sensor for the sensor directions (x, y, z) separately and preferably to smooth and to filter, and to calculate therefrom a sum signal which is used as the vibration parameter (vk), wherein the control unit (30) is preferably adapted to calculate the sum signal from the output signals (vₓ, v_{y}, v_{z}) for all three sensor directions (x, y, z) of the vibration sensor (32).

10. Hand tool according to one of the preceding claims, **characterized in that** the control unit (30) is adapted to initially rectify and average the output signals (v, y, v) of the vibration sensor (32) before the vibration characteristic value (vk) is calculated therefrom.

11. Hand tool according to claim 7, 8, 9 or 10, **characterized in that** the control unit (30) is adapted to, for each output signal (vₓ, v_{y}, v_{z}) of the vibration sensor (32) relating to each sensor direction (x, y, z), form the square and to use the root of the sum of the squares (avₓ² + av_{y}² + av_{z}²)^{1/2}, each weighted with a factor, as the vibration parameter (vk).

12. Hand tool according to one of the preceding claims, **characterized in that** a modified vibration characteristic value is used which is dependent on an output power of the hand tool (10), preferably on the oscillation frequency (fₘₐₓ) and a power consumption (P) of the drive motor (34).

13. Hand tool according to claim 12, **characterized in that** a means for measuring the speed (n) of the drive motor (34) is provided, and that the control unit (30) is adapted to calculate a proportionality factor (p1) with which the vibration characteristic value calculated from the output signals (vₓ, v_{y}, v_{z}) is weighted in order to obtain a speed-weighted vibration characteristic value (vkn) at which, if the maximum value (vknₘₐₓ) is exceeded, the drive is switched off and then started (28), wherein the proportionality factor (p1) is preferably less than three, preferably less than two.

14. Hand tool according to claim 12 or 13, **characterized in that** a means for measuring the speed (n) of the drive motor (34) is provided, **in that** a means for measuring the current consumption of the drive motor (34), preferably by measuring the phase current (I), is provided, and that the control unit (30) is adapted to calculate a speed-weighted current consumption (In) of the drive motor (34), in which a proportionality factor (p2) derived from the speed (n) is used, which is preferably between 1.2 and 2.7, preferably between 1.5 and 2.5, with the speed-weighted current consumption (In) is used as an additional switch-off criterion for the speed-weighted vibration parameter (vkn) and a switch-off only occurs if both the speed-weighted vibration parameter (vkn) exceeds a predetermined maximum value (vknₘₐₓ), and the speed-weighted current consumption (In) of the drive motor exceeds a predetermined limit value (Imax), wherein preferably the specified maximum value (vkₘₐₓ) for the vibration characteristic or the speed-weighted vibration characteristic (vknₘₐₓ) is at least 10 g, preferably between 14 g and 16 g.

15. Method for operating an oscillating drivable hand tool, with the following steps:
- starting an oscillating drive (28);
- cyclic measuring of acceleration (vₓ, v_{y}, v_{z}) in three spatial directions;
- calculating a vibration characteristic value (vk) from the acceleration values (vₓ, v_{y}, v_{z}) in the three spatial directions (x, y, z); and
- stopping the drive if the vibration characteristic value (vk) exceeds a specified limit value (vkₘₐₓ);
**characterized in that**
- automatic restarting of the oscillating drive (28) before a predetermined time (Δt<t1).

## Revendications

1. Outil à main pouvant être entraîné en oscillation, avec un entraînement (28) pour l'entraînement en oscillation d'un outil, avec au moins un capteur de vibration (32) pour surveiller des vibrations, dont les signaux de sortie (vₓ, v_{y}, v_{z}) sont amenés à une unité de commande (30) qui est réalisée pour déduire des signaux de sortie (vₓ, v_{y}, v_{z}) du capteur de vibration (32) une valeur caractéristique de vibration (vk) puis pour, quand la valeur caractéristique de vibration (vk) dépasse une valeur maximale (vkₘₐₓ), arrêter l'entraînement (28), **caractérisé en ce que** l'unité de commande (30) est réalisée pour relancer ensuite automatiquement l'entraînement (28).

2. Outil à main selon la revendication 1, **caractérisé en ce que** la vitesse de balayage (f_{T}) pour déterminer la valeur caractéristique de vibration (vk) est plus élevée que la fréquence d'oscillation maximale (fₘₐₓ) de l'entraînement (28), dans lequel le rapport entre la vitesse de balayage et la fréquence d'oscillation maximale (f_{T}/fₘₐₓ) est de préférence supérieur à 2.

3. Outil à main selon la revendication 1 ou 2, **caractérisé en ce que** l'unité de commande (30) est réalisée pour relancer l'entraînement (30) après un arrêt dans un laps de temps Δt, qui se situe dans la plage de 2 secondes à 0,2 seconde, de préférence entre 1,5 seconde et 0,5 seconde, de manière particulièrement préférée entre 1,2 seconde et 0,8 seconde, de préférence lors du démarrage en douceur, de préférence jusqu' une fréquence d'oscillation préréglée allant jusqu'à 25000 1/min.

4. Outil à main selon l'une quelconque des revendications précédentes, **caractérisé en ce que** l'entraînement (28) est réalisé avec un moteur d'entraînement (34) pour produire un déplacement d'entraînement par rotation-oscillation d'une broche porte-outil (20), sur laquelle un outil peut être fixé, autour d'un axe fixe (22), dans lequel le déplacement d'entraînement de la broche porte-outil (20) est effectué de préférence avec un angle de pivotement faible dans la plage de 0,5° à 5° et de préférence avec une fréquence d'oscillation élevée pouvant aller jusqu'à 25000 1/min, et dans lequel le moteur d'entraînement (34) est couplé de préférence à un engrenage d'oscillation (38) pour produire un déplacement d'entraînement par rotation-oscillation.

5. Outil à main selon la revendication 4, **caractérisé en ce que** l'entraînement (28) est réalisé en tant qu'un module, qui est couplé à un boîtier (12) de l'outil à main (10) par l'intermédiaire d'au moins un élément d'amortissement (40, 42, 44, 46) de préférence élastique.

6. Outil à main selon la revendication 4 ou 5, **caractérisé en ce que** le capteur de vibration (32) est relié de manière rigide au boîtier (12), dans lequel le capteur de vibration (32) est logé de préférence sur une platine électronique (30) qui est reliée de manière rigide au boîtier (12).

7. Outil à main selon l'une quelconque des revendications précédentes, **caractérisé en ce que** le capteur de vibration (32) est réalisé en tant que capteur d'accélération, qui détecte trois directions de capteur (x, y, z) perpendiculaires les unes par rapport aux autres.

8. Outil à main selon la revendication 7, **caractérisé en ce que** le capteur de vibration (32) est orienté de telle sorte qu'au moins une direction de capteur (x, y) est disposée de manière décalée conformément à un angle, de préférence de 45°, par rapport à la direction principale (v) des vibrations.

9. Outil à main selon la revendication 7 ou 8, **caractérisé en ce que** le système de commande (30) est réalisé pour évaluer séparément et de préférence pour lisser et filtrer les trois signaux de sortie du capteur de vibration pour les directions de capteur (x, y, z) et pour calculer sur cette base un signal cumulé, qui est utilisé en tant que valeur caractéristique de vibration (vk), dans lequel le système de commande (30) est réalisé de préférence pour calculer le signal cumulé à partir des signaux de sortie (vₓ, v_{y}, v_{z}) pour l'ensemble des trois directions de capteur (x, y, z) du capteur de vibration (32).

10. Outil à main selon l'une quelconque des revendications précédentes, **caractérisé en ce que** le système de commande (30) est réalisé pour redresser et pondérer d'abord les signaux de sortie (vₓ, v_{y}, v_{z}) du capteur de vibration (32) avant de calculer sur cette base la valeur caractéristique de vibration (vk).

11. Outil à main selon la revendication 7, 8, 9 ou 10, **caractérisé en ce que** le système de commande (30) est réalisé pour former pour chaque signal de sortie (vₓ, v_{y}, v_{z}) du capteur de vibration (32) concernant chaque direction de capteur (x, y, z) le carré et pour utiliser, en tant que valeur caractéristique de vibration (vk), la racine issue de la somme des carrés (avₓ² + av_{y}² + av_{z}²)_{1/2} respectivement pondérés avec un facteur.

12. Outil à main selon l'une quelconque des revendications précédentes, **caractérisé en ce qu'**une valeur caractéristique de vibration modifiée est utilisée, laquelle dépend d'une puissance de sortie de l'outil à main (10), de préférence dépend de la fréquence d'oscillation (fₘₐₓ) et d'une puissance d'absorption (P) du moteur d'entraînement (34).

13. Outil à main selon la revendication 12, **caractérisé en ce qu'**un moyen est prévu pour mesurer la vitesse de rotation (n) du moteur d'entraînement (34), et que le système de commande (30) est réalisé pour calculer sur la base de la vitesse de rotation (n) du moteur d'entraînement un facteur de proportionnalité (p1), avec lequel la valeur caractéristique de vibration calculée à partir des signaux de sortie (vₓ, v_{y}, v_{z}) est pondérée pour obtenir une valeur caractéristique de vibration (vkn) à vitesse de rotation pondérée, où en cas de dépassement de la valeur maximale (vknₘₐₓ), l'arrêt et le lancement consécutif de l'entraînement (28) sont effectués, dans lequel le facteur de proportionnalité (p1) est de préférence inférieur à 3, de manière préférée est inférieur à 2.

14. Outil à main selon la revendication 12 ou 13, **caractérisé en ce qu'**un moyen est prévu pour mesurer la vitesse de rotation (n) du moteur d'entraînement (34), qu'un moyen est prévu pour mesurer l'absorption de courant du moteur d'entraînement (34), de préférence par la mesure du courant de phase (I), et que le système de mesure (30) est réalisé pour calculer une absorption de courant (In) à vitesse de rotation pondérée du moteur d'entraînement (34), où un facteur de proportionnalité (p2) dérivé de la vitesse de rotation (n) est utilisé, qui se situe de préférence entre 1,2 et 2,7, de manière préférée entre 1,5 et 2,5, dans lequel l'absorption de courant (In) à vitesse de rotation pondérée est utilisée en tant que critère d'arrêt supplémentaire par rapport à la valeur caractéristique de vibration (vkn) à vitesse de rotation pondérée et un arrêt est alors effectué quand à la fois la valeur caractéristique de vibration (vkn) à vitesse de rotation pondérée dépasse une valeur maximale (vknₘₐₓ) prédéfinie et l'absorption de courant (In) à vitesse de rotation pondérée du moteur d'entraînement dépasse une valeur limite (Iₘₐₓ) prédéfinie, dans lequel de préférence la valeur maximale (vkₘₐₓ) prédéfinie pour la valeur caractéristique de vibration ou la valeur caractéristique de vibration à vitesse de rotation pondérée (vknₘₐₓ) est de l'ordre d'au moins 10 g, de préférence est comprise entre 14 g et 16 g.

15. Procédé pour faire fonctionner un outil à main pouvant être entraîné en oscillation, avec les étapes suivantes :
- le lancement d'un entraînement (28) oscillant ;
- la mesure cyclique de l'accélération (vₓ, v_{y}, v_{z}) dans trois directions spatiales ;
- le calcul d'une valeur caractéristique de vibration (vk) à partir des valeurs d'accélération (vₓ, v_{y}, v_{z}) dans les trois directions spatiales (x, y, z) ; et
- l'arrêt de l'entraînement dans la mesure où la valeur caractéristique de vibration (vk) dépasse une valeur limite (vkₘₐₓ) prédéfinie ;
**caractérisé par**
- une relance automatique de l'entraînement (28) oscillant avant l'écoulement d'une durée prédéfinie (Δt < t₁).
